# EUROPÄISCHE PATENTSCHRIFT

(11) **EP 0 835 827 B1**
(45) Veröffentlichungstag und Bekanntmachung des Hinweises auf die Patenterteilung: **11.10.2006**
(21) Anmeldenummer: 97114818.4
(22) Anmeldetag: 27.08.1997
(51) Int. Cl.: B65D 85/10, B65D 5/54, B65D 5/02

(54) **Quaderförmige Verpackung für Zigaretten sowie Zuschnitt für die Verpackung**
Parallellepipedic cigarette package and its blank
Etui paralléllépipédique pour cigarettes et flan pour l'obtenir

(30) Priorität: 13.09.1996 DE 19637259
(43) Veröffentlichungstag der Anmeldung: 15.04.1998
(73) Patentinhaber: Focke & Co. (GmbH & Co. KG), 27283 Verden (DE)
(72) Erfinder: Focke, Heinz, 27283 Verden (DE); Fehlings, Katrin, 27283 Verden (DE)
(74) Vertreter: Bolte, Erich

(56) Entgegenhaltungen:
- DE-B- 1 123 251
- DE-U- 9 316 489
- US-A- 2 508 193
- US-A- 2 944 726

## Beschreibung

Die Erfindung betrifft eine quaderförmige Verpackung aus einem einstückigen Zuschnitt aus faltbarem, steifem Verpackungsmaterial, wie (dünnem) Karton, vorzugsweise für Zigaretten als Packungsinhalt, mit einem Klappdeckel, der sich in einem oberen, seitlichen Eckbereich von Vorderwand, Rückwand, einer aufrechten Seitenwand und einer Stirnwand erstreckt, wobei ein Liniengelenk des mit einer doppellagigen Deckel-Seitenwand ausgebildeten Klappdeckels im Bereich der Stirnwand erstreckt und eine Stecklasche aus einer der Lagen der Deckel-Seitenwand im Bereich der Seitenwand gebildet und bei geschlossenem Klappdeckel zwischen Packungsinhalt und Seitenwand eingeschoben ist. Weiterhin betrifft die Erfindung Zuschnitte für die Fertigung der vorgenannten Packungen.

Klappschachteln - sogenannte Hinge-Lid-Packungen - sind ein weit verbreiteter Packungstyp für Zigaretten. Bei einer Klappschachtel (aus dünnem Karton) ist ein Deckel über ein Liniengelenk im Bereich einer Deckel-Rückwand mit einer Rückwand eines Schachtelteils verbunden. Bei diesem Packungstyp liegt in geöffneter Stellung der gesamte obere Bereich des Packungsinhalts frei.

Der Erfindung liegt die Aufgabe zugrunde, eine quaderförmige Verpackung aus (dünnem) Karton für Zigaretten vorzuschlagen, bei der ein im Bereich einer oberen Ecke gebildeter Klappdeckel angeordnet ist, die aber gleichwohl einfach gestaltet und leicht handhabbar ist.

Zur Lösung dieser Aufgabe ist die erfindungsgemäße Verpackung gekennzeichnet durch folgende Merkmale:
- die Seitenwand und Deckel-Seitenwand sind zweilagig ausgebildet durch übereinandergefaltete innere und äußere Seitenlappen einerseits und innere und äußere Deckel-Seitenlappen andererseits,
- die Seitenlappen sind mit Vorderwand bzw. Rückwand und die Deckel-Seitenlappen mit der Deckel-Vorderwand bzw. Deckel-Rückwand verbunden,
- zur Bildung der Stecklasche ist der äußere Deckel-Seitenlappen in Richtung der Seitenwand relativ größer bzw. länger ausgebildet als der innere Deckel-Seitenlappen.

Bei der erfindungsgemäßen Verpackung wird eine für die Schließstellung des Klappdeckels erforderliche Stecklasche ohne zusätzliche Faltmaßnahmen gebildet, nämlich nur durch in der Höhe versetzte Trennlinien zwischen dem Klappdeckel und dem übrigen Teil der Verpackung im Bereich der doppellagigen Seitenwand. Durch diesen Versatz entsteht die einlagige Stecklasche im Bereich der Deckel-Seitenwand als Überstand des betreffenden (äußeren) Seitenlappens gegenüber dem anderen, (inneren) Seitenlappen.

Dieser Versatz wird vorzugsweise durch unterschiedlich verlaufende Schließkanten des Klappdeckels im Bereich von Vorderwand und Rückwand gebildet, insbesondere durch Schließkanten mit unterschiedlichen Neigungswinkeln.

Die so ausgebildete Verpackung mit Klappdeckel im oberen Eckbereich kann auch erfindungsgemäß abgerundete aufrechte Packungskanten aufweisen - sogenannte Rundkanten-Packung - mit Fortsetzung der abgerundeten Kanten im Bereich des Klappdeckels. In analoger Weise kann die Verpackung auch mit polygonalen bzw. abgeschrägten Packungskanten versehen sein - sogenannte Achteck-Packung.

Die Erfindung bezieht sich weiterhin auf Zuschnitte für Verpackungen der beschriebenen Art, wobei die aus dünnem Karton bestehenden Zuschnitte langgestreckt ausgebildet sind mit in Folge aneinanderschließender Vorderwand, Bodenwand, Rückwand und Stirnwand. Seitliche, einander gegenüberliegende Endbereiche des Zuschnitts sind mit Perforationen bzw. Stanzlinien zur Definition von Bereichen für den Klappdeckel versehen. Des weiteren ist ein Zuschnitt für eine Innenumhüllung durch Perforationen so ausgebildet, daß beim erstmaligen Öffnen der Verpackung über den Klappdeckel eine Innenkappe der Innenumhüllung im Bereich des Klappdeckels abtrennbar ist.

Weitere Einzelheiten und Merkmale der Erfindung ergeben sich aus den Patentzeichnungen. Es zeigt:
- Fig. 1: eine Zigaretten-Verpackung mit geschlossenem Klappdeckel in perspektivischer Darstellung,
- Fig. 2: eine andere Ausführungsform der Verpackung, ebenfalls in Schließstellung,
- Fig. 3: die Verpackung gemäß Fig. 1 in geöffneter Stellung, ebenfalls in perspektivischer Darstellung,
- Fig. 4: eine Darstellung analog zu Fig. 3 für die Ausführungsform gemäß Fig. 2,
- Fig. 5: eine Rundkanten-Verpackung mit Klappdeckel,
- Fig. 6: eine Achteck-Verpackung mit Klappdeckel,
- Fig. 7: eine Verpackung mit Klappdeckel in der Ausführung von Fig. 1 bis Fig. 4 im Vertikalschnitt vor dem erstmaligen Öffnen,
- Fig. 8: eine Darstellung entsprechend Fig. 7 mit dem Klappdeckel in Schließstellung nach dem erstmaligen Öffnen,
- Fig. 9: einen ausgebreiteten Zuschnitt für eine Verpackung gemäß Fig. 1 und Fig. 3,
- Fig. 10: einen ausgebreiteten Zuschnitt einer Verpackung gemäß Fig. 2 und Fig. 4,
- Fig. 11: einen ausgebreiteten Zuschnitt für eine Rundkanten-Verpackung gemäß Fig. 5,
- Fig. 12: einen ausgebreiteten Zuschnitt für eine Rundkanten-Verpackung gemäß Fig. 6,
- Fig. 13: einen ausgebreiteten Zuschnitt für eine Innenumhüllung einer Zigaretten-Gruppe.

Die in den Zeichnungen dargestellten Ausführungsbeispiele sind Verpackungen für Zigaretten. Eine Zigaretten-Gruppe ist dabei von einer Innenumhüllung 10 umgeben. Es entsteht so ein Zigaretten-Block 11, der den Innenraum der Verpackung als Packungsinhalt ausfüllt.

Die Verpackungen selbst bestehen aus (dünnem) Karton oder ähnlichem faltbaren Material. Ein vorzugsweise einstückiger Zuschnitt ist dabei so gefaltet, daß einander gegenüberliegende großflächige Wandungen entstehen, nämlich Vorderwand 12 und Rückwand 13. Diese sind durch zwei aufrechte, schmale Seitenwände 14 und 15 miteinander verbunden. Eine Bodenwand 16 und eine Stirnwand 17 vervollständigen die Verpackung.

Zum Öffnen und Schließen der Verpackung dient ein Klappdeckel 18. Dieser ist im Bereich einer oberen, seitlichen Ecke der Verpackung gebildet und erstreckt sich "über Eck". Der Klappdeckel 18 ist ein Abschnitt der Verpackung und weist eine Deckel-Vorderwand 19 und Deckel-Rückwand 20 als Teil der Vorderwand 12 und Rückwand 13 auf. Ein oberer Bereich einer Seitenwand 14 bildet eine Deckel-Seitenwand 21. Ein Teilbereich der Stirnwand 17 ist eine Deckel-Stirnwand 22.

Der Klappdeckel 18 bzw. eine durch diesen verschließbare, sich "über Eck" erstreckende Entnahmeöffnung ist im Bereich von Vorderwand 12 und Rückwand 13 durch Stoßkanten 23, 24 begrenzt, die sich von oberen, der Stirnwand 17 der Verpackung zugeordneten Querkanten 25, 26 schräggerichtet bis zu (aufrechten) Längskanten 27, 28 erstrecken. Letztere bilden aufrechte, seitliche Begrenzungen der Seitenwand 14. Die Stoßkanten 23, 24 mit entsprechenden Deckel-Stoßkanten 29, 30 im Bereich von Vorderwand 12 und Rückwand 13 verlaufen bei den vorliegenden Ausführungsbeispielen geradlinig, können aber auch bogenförmig oder in anderer Weise gestaltet sein. Durch die vorliegende Form der Stoßkanten 23, 24 einerseits und Deckel-Stoßkanten 29, 30 andererseits sind die Deckel-Vorderwand 19 und die Deckel-Rückwand 20 dreieckförmig ausgebildet.

Der Klappdeckel 18 ist im Bereich der Stirnwand 17 mit dem übrigen Teil der Verpackung verbunden. Zwischen Stirnwand 17 und Deckel-Stirnwand 22 erstreckt sich ein quergerichtetes Liniengeienk 31.

Die Verpackung ist so gestaltet, daß die Seitenwand 14 und die Deckel-Seitenwand 21 doppellagig ausgebildet sind, also aus zwei einander mindestens überwiegend überdeckenden Wandungen bzw. Faltlappen bestehen. Es handelt sich dabei um Seitenlappen 32, 33 bzw. Deckel-Seitenlappen 34, 35. Ein äußerer Seitenlappen 32 ist mit der Vorderwand 12 und ein innerer Seitenlappen 33 mit der Rückwand 13 verbunden. Die Seitenlappen 32, 33 und entsprechend die Deckel-Seitenlappen 34, 35 sind durch Klebung miteinander verbunden, um die Seitenwand 14 bzw. die Deckel-Seitenwand 21 zu bilden.

Die Seitenlappen 32, 33 sowie Deckel-Seitenlappen 34, 35 bilden miteinander korrespondierende, quergerichtete (Schließ-) Kanten, die vor der ersten Ingebrauchnahme der Verpackung (Fig. 1, Fig. 2) passend aneinander liegen. Um nach erstmaligem Öffnen der Verpackung eine stabile Schließstellung des Klappdeckels 18 zu gewährleisten, ist bei den gezeigten Beispielen für diesen eine Steckverbindung vorgesehen. Am Klappdeckel 18, nämlich an dessen Deckel-Seitenwand 21, ist eine Schließlasche bzw. Stecklasche 36 gebildet, die in Schließstellung der Verpackung (Fig. 8) in eine Steckposition gebracht ist. Bei dem vorgenannten Ausführungsbeispiel erstreckt sich die Stecklasche 36 an der Innenseite der Seitenwand 14 bzw. an der Innenseite des inneren Seitenlappens 33 zwischen diesem und dem Packungsinhalt, also insbesondere dem Zigaretten-Block 11.

Die Stecklasche 36 entsteht ohne Hinzufügen von zusätzlichem Material allein durch die Gestaltung von Teilen von Packungswänden. Wie gezeigt, sind Schließkanten 37, 38 im Bereich der Deckel-Seitenwand 21 versetzt zueinander angeordnet. Entsprechend hierzu sind Gegenkanten 39, 40 der Seitenwand 14 bzw. der Seitenlappen 32, 33 ebenfalls der Höhe nach versetzt zueinander. Der äußere Deckel-Seitenlappen 34 hat dadurch in Vertikalrichtung eine größere Abmessung als s der innere Deckel-Seitenlappen 35. In Schließstellung ragt der Deckel-Seitenlappen 34 unter Bildung der Schließ- bzw. Stecklasche 36 nach unten über den oberen Bereich des inneren Seitenlappens 33, also über die Gegenkante 40, hinweg. Dadurch kann der untere Bereich des Deckel-Seitenlappens 34 als Stecklasche 36 zwischen innerem Seitenlappen 33 und Packungsinhalt, nämlich Zigaretten-Block 11, eingeführt werden (Fig. 8). Die Schließstellung ist dadurch infolge der auf die Stecklasche 36 ausgeübten Klemmkraft fixiert.

Die Schließ- bzw. Stecklasche 36 kann unterschiedlich gestaltet sein, und zwar durch entsprechende Ausbildung der miteinander korrespondierenden Kanten 37..40. Bei einem vorteilhaften Ausführungsbeispiel gemäß Fig. 1 und Fig. 3 ist die Stecklasche 36 zungenartig ausgebildet, nämlich mit einer bogenförmig gestalteten Begrenzung der Stecklasche 36 (Schließkante 37). Diese Form ergibt sich durch einen entsprechenden Trennschnitt im Bereich des äußeren Seitenlappens 32 bzw. des Deckel-Seitenlappens 34 unter Bildung der korrespondierenden Kanten, nämlich Schließkante 37 und Gegenkante 40. Die zungenförmige Stecklasche 36 kann bei diesem Ausführungsbeispiel kreisbogenförmig begrenzt sein.

Bei der einfacheren Ausführung gemäß Fig. 2 und Fig. 4 sind die Schließkante 37 und die Gegenkante 39 geradlinig ausgebildet, nämlich als quer zu den Längskanten 27, 28 verlaufende Trennschnitte.

Das Einführen der Stecklasche 36 in die Schließstellung (Fig. 8) ist aufgrund der vorgegebenen Gestaltung der Verpackung dadurch erleichtert bzw. ermöglicht, daß die Stecklasche 36 als Teil des äußeren Deckel-Seitenlappens 34 auf der einen Seite frei und lediglich auf der anderen Seite mit der Deckel-Vorderwand unmittelbar verbunden ist. Auf dieser Seite ist aber der innere Seitenlappen 33 frei, nämlich nicht mit einer benachbarten Wandung (Vorderwand 12) unmittelbar verbunden.

Die Stecklasche 36 entsteht durch unterschiedliche Gestaltung der Deckel-Vorderwand 19 und Deckel-Rückwand 20, nämlich durch unterschiedliche Größe derselben. Diese Gestaltung wiederum entsteht durch eine unterschiedliche Neigung (Winkel) der Stoßkanten 23, 24 bzw. Deckel-Stoßkanten 29, 30. Diese gehen aus von den Enden des Liniengelenks 31 und enden der Höhe nach versetzt an den Längskanten 27, 28. Die Stecklasche 36 entsteht durch diesen Versatz.

Eine weitere Besonderheit ergibt sich aus Fig. 5 und 6. Gezeigt ist die Anwendung des beschriebenen Konstruktionsprinzips eines Klappdeckels 18 auf eine Rundkanten-Packung (Fig. 5) und eine Achteck-Packung (Fig. 6). Bei dem erstgenannten Packungstyp sind die aufrechten Längskanten 27 und 28 sowie gegenüberliegende Längskanten 41, 42 abgerundet ausgebildet, nämlich im Querschnitt etwa viertelkreisförmig, entsprechend den Abmessungen der Zigaretten. Trenn- bzw. Stanzschnitte sind so gelegt, daß die Stecklasche 36 bis in den Bereich der abgerundeten Längskanten 27, 28 geführt ist, nämlich etwa in der Mitte derselben endet. Hieran schließen die schräg verlaufenden Stoßkanten 23, 24 bzw. Deckel-Stoßkanten 29, 30 an.

Analog hierzu ist die Achteck-Packung gemäß Fig. 6 ausgebildet. Die Längskanten 27, 28 sowie 41, 42 sind bei diesem Beispiel abgeschrägt. Es entstehen dadurch je zwei Einzelkanten 43, 44 je Längskante 27, 28; 41, 42. Auch hier erstreckt sich die Stecklasche 36 jeweils bis in den Bereich eines Materialstreifens zwischen Einzelkanten 43, 44 der Längskanten 27, 28. Es schließt an die Stoßkante 23, 24 mit Deckel-Stoßkante 29, 30.

Die Verpackung wird bei den vorliegenden Ausführungsbeispielen aus einem einstückigen Zuschnitt (Fig. 9 bis Fig. 12) gefertigt. Der Zuschnitt kann unterschiedlich gestaltet sein, beispielsweise auch nach dem Prinzip des "Querwickels". Es ist aber erforderlich, daß im Bereich des Klappdeckels die Seitenwand 14 und entsprechend die Deckel-Seitenwand 21 mindestens zweilagig ausgebildet ist.

Der Zuschnitt ist so gestaltet, daß Stanzungen zur Bildung des Klappdeckels 18 bereits bei der Fertigung des Zuschnitts angebracht werden. Wie aus Fig. 9 ersichtlich, sind an einander gegenüberliegenden Endbereichen des langgestreckten Zuschnitts linienförmige Stanzungen 45, 46 angebracht. Es handelt sich dabei um Stanzschnitte, die von durchtrennbaren Restverbindungen 47 unterbrochen sind. Die Stanzungen 45, 46 definieren die beim erstmaligen Öffnen der Verpackung entstehenden Kanten 23, 24; 29, 30; 37, 38; 39, 40. Die Besonderheit besteht darin, daß die Stanzungen 45, 46 mit einem geradlinigen Schenkel 56, 57 im Bereich der Vorderwand 12 und Rückwand 13 unter unterschiedlichen Winkeln verlaufen. Ein Winkel 52 für den Schenkel 56 im Bereich der Vorderwand 12 ist größer als ein Winkel 53 für den Schenkl 57 im Bereich der Rückwand 13. Dadurch entsteht der beschriebene Versatz im Bereich der (doppellagigen) Seitenwand 14 bzw. Deckel-Seitenwand 21. An die schräg verlaufenden Schenkel 56, 57 der Stanzungen 45, 46 schließen im Bereich der Seitenlappen 32, 33 unterschiedlich gestaltete Schenkel 58 und 59 der Stanzungen 45, 46 an. Der Schenkel 58 ist bei Fig. 9 bogenförmig gestaltet zur Begrenzung einer entsprechenden Schließ- bzw. Stecklasche 36 des Ausführungsbeispiels gemäß Fig. 1 und 3. Der Schenkel 59 ist geradlinig, quergerichtet.

Der Zuschnitt ist auch bereits mit Prägungen 48, 49 im Bereich von Stirnlappen 50, 51 versehen zur Bildung des Liniengelenks 31. Bei den gezeigten Ausführungsbeispielen ist die Stirnwand 17 doppellagig ausgebildet, nämlich bestehend aus den einander überdeckenden und miteinander verbundenen Stirnwandlappen 50, 51. Beide weisen Prägelinien 48, 49 auf, die bei der fertigen Verpackung an gleicher Stelle liegen (Fig. 8) und so gemeinsam das Liniengelenk 31 bilden.

Eine weitere Besonderheit besteht darin, daß bei den Zuschnitten im Bereich der außenliegenden Stirnlappen 50 seitliche Ausschnitte 54 gebildet sind durch Weglassen von Ecklappen 55, die im Bereich der inneren Stirnlappens 51 vorhanden sind. Diese Ecklappen 55 sind mit den Seitenlappen 33 bzw. Deckel-Seitenlappen 35 verbunden.

Fig. 11 und Fig. 12 zeigen Zuschnitte für Rundkanten-Packungen (Fig. 5) bzw. Achteck-Packungen (Fig. 6), jeweils mit Stanzungen 45, 46 für die beschriebenen Klappdeckel 18. Auch bei diesen Zuschnitten fehlen Ecklappen im Bereich des äußeren Stirnlappens 50.

Fig. 13 zeigt eine weitere Besonderheit. Es geht um die Gestaltung eines Zuschnitts für die Innenumhüllung 10 aus Papier, Stanniol oder einem anderen geeigneten Werkstoff. Die Innenumhüllung 10 ist so aufgebaut, daß eine Vorderfläche 60, eine Bodenfläche 61 und eine Rückfläche 62 in Folge aneinanderschließen, so daß die Innenumhüllung 10 einen langgestreckten, rechteckigen Zuschnitt bildet. Faltungen befinden sich im Bereich der Stirnwand 17 sowie der Seitenwände 14 und 15 der Verpackung aufgrund entsprechender Faltlappen der Innenumhüllung 10.

Im Bereich des Klappdeckels 18 ist die Innenumhüllung 10 mit einer bei erstmaligem Öffnen der Verpackung abnehmbaren Kappe versehen. Diese entspricht in ihrer Größe etwa der Größe des Klappdeckels 18. Dadurch liegt der Packungsinhalt nach Beseitigung dieser Kappe der Innenumhüllung 10 im Bereich der Klappdeckels 18 frei.

Die Kappe der Innenumhüllung 10 wird durch einander gegenüberliegende Eckbereiche der Innenumhüllung 10 gebildet. Hier befinden sich Schnittlinien 63, 64. Diese erstrecken sich "über Eck" ausgehend von einem Stirnlappen 65 bzw. 66 schräg verlaufend im Bereich der Vorderfläche 60 bzw. Rückfläche 62 und anschließend im Bereich von seitlichen Faltlappen 67, 68 der Innenumhüllung. Die Schnittlinien 63, 64 sind durch Restverbindungen 69 unterbrochen. Beim Öffnen der Verpackung bzw. bei Abnahme der Kappe werden diese Restverbindungen 69 durchtrennt. Die Restverbindungen 69 sind so positioniert, daß sich jeweils an den Enden der Schnittlinien 63, 64 eine derartige Restverbindung 69 befindet.

Eine weitere Besonderheit besteht darin, daß die Schnittlinien 63, 64 im Bereich der Stirnlappen 65, 66 einen geradlinigen, quergerichteten Schenkel 70 bilden. Die Relativstellung der Schnittlinien 63, 64 bzw. die Neigung des schräg verlaufenden Abschnitts derselben ist so gewählt, daß sie etwa dem Verlauf der Stanzungen 45, 46 entsprechen.

Die dargestellten und beschriebenen Ausführungsbeispiele einer (Hart-)Packung mit über Eck gerichtetem Klappdeckel 18 können verschiedene Abwandlungen erfahren. So kann die beschriebene und dargestellte Stecklasche 36 alternativ als Anlagelasche verwendet werden, die in Schließstellung der Verpackung an einer Innenwand anliegt, nämlich an dem inneren Seitenlappen 33 bzw. an einem durch die versetzten Stanzschnitte gebildeten Überstand 71 (Fig. 3). Im Bereich dieses Überstands 71 kann ein dauerhaft wirkendes Haftmittel angebracht sein, beispielsweise ein Leimpunkt 72 aus einem (bekannten) dauerhaft wirksamen Kieber. Durch den Leimpunkt 72 wird die als Schließlasche wirkende Stecklasche 36 in Schließstellung gehalten.

Weiterhin ist es möglich, die Zuschnitte für die Verpackung bei allen Ausführungsbeispielen so zu gestalten, daß die Bodenwand 16 als Stirnwand wirkt, also die Stirnlappen 50, 51 übereinanderliegend eine Bodenwand bilden. Bei dieser Alternative sind die Stanzungen 45, 46 im mittleren Bereich der langgestreckten Zuschnitte angeordnet, derart, daß zwei von der (mittleren) Stirnwand (entsprechend Bodenwand 16) ausgehende, divergierende Stanzungen 45, 46 entstehen. In diesem Falle ist die Stirnwand der Verpackung einlagig.

## Patentansprüche

1. Quaderförmig Verpackung aus einem einstückigen Zuschnitt aus faltbarem, steifem Verpackungsmaterial, wie (dünnem) Karton, vorzugsweise für Zigaretten als Packungsinhalt, mit einem Klappdeckel (18), der sich in einem oberen, seitlichen Eckbereich von Vorderwand (12), Rückwand (13), einer aufrechten Seitenwand (14) und einer Stirnwand (17) erstreckt, wobei ein Liniengelenk (31) des mit einer doppellagigen Deckel-Seitenwand (21) ausgebildeten Klappdeckels (18) sich im Bereich der Stirnwand (17) erstreckt und eine Stecklasche (36) aus einer der Lagen der Deckel-Seitenwand (21) im Bereich der Seitenwand (14) gebildet sowie bei geschlossenem Klappdeckel (18) zwischen Packungsinhalt und Seitenwand (14) eingeschoben ist, **gekennzeichnet durch** folgende Merkmale:
a) Seitenwand (14) und Deckel-Seitenwand (21) sind zweilagig ausgebildet **durch** übereinandergefaltete innere und äußere Seitenlappen (32, 33) einerseits und innere und äußere Deckel-Seitenlappen (34, 35) andererseits,
b) die Seitenlappen (32, 33) sind mit Vorderwand (12) bzw. Rückwand (13) und die Deckel-Seitenlappen (34, 35) mit der Deckel-Vorderwand (19) bzw. Deckel-Rückwand (20) verbunden,
c) zur Bildung der Stecklasche (36) ist der äußere Deckel-Seitenlappen (34) in Richtung der Seitenwand (14) relativ größer bzw. länger ausgebildet als der innere Deckel-Seitenlappen (35).

2. Verpackung nach Anspruch 1, **dadurch gekennzeichnet, dass** Begrenzungen des Klappdeckels (18) im Bereich von Vorderwand (12) und Rückwand (13), insbesondere Deckel-Stoßkanten (29, 30) von Deckel-Vorderwand (19) und Deckel-Rückwand (20), in unterschiedlichen (Quer-) Ebenen verlaufen, insbesondere mit unterschiedlichen Winkeln (52, 53), jeweils ausgehend von Enden des Liniengelenks (31).

3. Verpackung nach Anspruch 1 oder 2, **dadurch gekennzeichnet, dass** die Stecklasche (36) des Klappdeckels (18) als abgerundete Zunge ausgebildet ist mit einer vorzugsweise kreisförmigen Schließkante (37) und dass der innere Deckel-Seitenlappen (35) eine hiervon abweichende Gestalt aufweist, insbesondere mit einer quergerichteten, geradlinigen Schließkante (38).

4. Verpackung nach Anspruch 1 oder einem der weiteren Ansprüche, **dadurch gekennzeichnet, dass** die Seitenwand (14) obere, der Höhe nach versetzte, quergerichtete Gegenkanten (39, 40) für die Schließkanten (37, 38) der Deckel-Seitenwand (21) bilden, insbesondere derart, dass eine Gegenkante (39) des äußeren Seitenlappens (32) nach unten versetzt ist gegenüber der Gegenkante (40) des inneren Seitenlappens (33), wobei der innere Seitenlappen (33) einen Überstand (71) zur Anlage der Stecklasche (36) bildet.

5. Verpackung nach Anspruch 1 oder einem der weiteren Ansprüche, **gekennzeichnet durch** aufrechte Längskanten (41, 42) mit rundem, insbesondere viertelkreisförmigen Querschnitt (Rundkanten), wobei sich die Stecklasche (36) bis in den Bereich der runden Längskanten (41, 42) erstreckt, insbesondere bis zur Mitte derselben.

6. Verpackung nach Anspruch 1 oder einem der weiteren Ansprüche, **dadurch gekennzeichnet, dass** aufrechte Längskanten (41, 42) abgeschrägt ausgebildet sind mit vorzugsweise zwei im Abstand voneinander angeordneten parallelen Einzelkanten (43, 44) (Achteck-Form), wobei sich die Stecklasche (36) bis in den Bereich der abgeschrägten Längskanten (41, 42) erstreckt, vorzugsweise bis zur Mitte zwischen den Einzelkanten (43, 44).

7. Verpackung nach Anspruch 1 oder einem der weiteren Ansprüche, **dadurch gekennzeichnet, dass** die Stirnwand (17) doppellagig ausgebildet ist, nämlich aus zwei einander vollflächig überdeckenden Stirnlappen (50, 51) besteht und dass die Deckel-Stirnwand (22) entsprechend doppellagig ausgebildet ist und das durch Präglinien gebildete Liniengelenk (31) sich über beide Stirnlappen (50, 51) erstreckt.

8. Zuschnitt aus faltbarem Verpackungsmaterial, insbesondere (dünnem) Karton, zur Fertigung von Verpackungen nach einem oder mehreren Ansprüchen 1 bis 7, **gekennzeichnet durch** folgende Merkmale:
a) Vorderwand (12), Bodenwand (16) und Rückwand (13) sind in Längsrichtung des Zuschnitts aufeinanderfolgend angeordnet und miteinander verbunden,
b) im Bereich von Vorderwand (12) und Rückwand (13) sind Seitenlappen (32, 33) zur Bildung von Seitenwänden (14, 15) angeordnet,
c) an die freien Ränder von Vorderwand (12) und Rückwand (13) schließen Stirnlappen (50, 51) an, deren Gestalt und Abmessung derjenigen der Stirnwand (17) entsprechen,
d) an einander gegenüberliegenden, seitlichen Eckbereichen sind linienförmige Stanzungen (45 und 46) angebracht, nämlich Stanzschnitte mit Unterbrechung durch Restverbindungen (47),
e) die Stanzungen (45, 46) bestehen aus einem schräg verlaufenden Schenkel (56, 57) im Bereich der Vorderwand (12) bzw. Rückwand (13) sowie aus einem quergerichteten oder abgerundeten Schenkel (58, 59) im Bereich jeweils eines Seitenlappens (32, 33),
f) die Schenkel (56, 57) im Bereich von Vorderwand 12) und Rückwand (13) verlaufen mit unterschiedlichen Winkeln (52, 53) und sind derart versetzt zueinander, daß der äußere Deckel-Seitenlappen (34) länger als der innere ausgebildet ist.

9. Zuschnitt nach Anspruch 8, **dadurch gekennzeichnet, dass** Ecklappen (55) lediglich im Bereich eines innenliegenden Stirnlappens (51) angeordnet, nämlich mit benachbarten Seitenlappen (33) verbunden sind, während im Bereich des äußeren Stirnlappens (50) seitliche Abschnitte (54) gebildet sind.

10. Zuschnitt für eine Innenumhüllung (10) in Verbindung mit einer Verpackung nach einem oder mehreren der Ansprüche 1 bis 7, **gekennzeichnet durch** folgende Merkmale:
a) Bereiche für eine Vorderfläche (60), Bodenfläche (61) und Rückfläche (62) sind im Bereich des langgestreckten, rechteckigen Zuschnitts aufeinanderfolgend gebildet,
b) im Bereich von Vorderfläche (60) und Rückfläche (62) sind seitliche Faltlappen (67, 68) gebildet zur seitlichen Umhüllung der Zigaretten-Gruppe,
c) an schmalen Enden von Vorderfläche (60) und Rückfläche (62) schließen Stirnlappen (65, 66) an zur Überdeckung der Zigaretten an oberen Stirnenden,
d) an einander gegenüberliegenden Eckbereichen des Zuschnitts sind Schnittlinien (63, 64) mit Restverbindungen (69) gebildet,
e) die Schnittlinien (63, 64) erstrecken sich vom freien Rand der Stirnlappen (65, 66) bis zum freien Rand der Faltlappen (67, 68),
f) im Bereich der Vorderfläche (60) und Rückfläche (62) sowie der angrenzenden Faltlappen (67, 68) verlaufen die Schnittlinien (63, 64) durchgehend geradlinig,
g) im Bereich der Stirnlappen (65, 66) ist ein quergerichteter, abgewinkelter Schenkel (70) gebildet.

## Claims

1. A cuboid packet made from a one-piece blank of foldable, stiff packaging material such as (thin) cardboard, preferably for cigarettes as the contents of the packet, with a hinged lid (18) which extends in an upper side corner region of front wall (12), rear wall (13), an upright side wall (14) and an end wall (17), with a line joint (31) of the hinged lid (18), the latter configured with a double-layer lid side wall (21), extending in the region of the end wall (17) and an insertion tab (36) being formed from one of the layers of the lid side wall (21) in the region of the side wall (14) and inserted between the packet contents and the side wall (14) when the hinged lid (18) is in the closed position, **characterized by** the following features:
a) the side wall (14) and lid side wall (21) have a double-layered configuration by inner and outer side flaps (32, 33) which are folded over one another, on one hand, and by inner and outer lid side flaps (34, 35), on the other hand,
b) the side flaps (32, 33) are connected to the front wall (12) and rear wall (13), respectively, and the lid side flaps (34, 35) are connected to the lid front wall (19) and lid rear wall (20), respectively,
c) for the formation of the insertion tab (36), the outer lid side tab (34) is configured to be relatively larger or longer than the inner lid side tab (35) in the direction of the side wall (14).

2. The packet according to Claim 1, **characterized in that** delimitations of the hinge lid (18) in the region of the front wall (12) and rear wall (13), in particular lid-abutting edges (29, 30) of lid front wall (19) and lid rear wall (20) run in differing (cross) planes, in particular at differing angles (52, 53), in each case proceeding from ends of the line joint (31).

3. The packet according to Claim 1 or 2, **characterized in that** the insertion tab (36) of the hinged lid (18) is configured as a rounded tongue with a preferably circular closing edge (37) and **in that** the inner lid side flap (35) has a shape which differs from that, in particular with a transverse rectilinear closing edge (38).

4. The packet according to Claim 1 or one of the further Claims, **characterized in that** the side wall (14) forms upper transverse counter-edges (39, 40), offset in respect of their height, for the closing edges (37, 38) of the lid side wall (21), in particular in such a way that a counter-edge (39) of the outer side tab (32) is displaced downwards in relation to the counter-edge (40) of the inner side flap (33), the inner side flap (33) forming a projecting end (71) on which the insertion tab (36) may rest.

5. The packet occurring to Claim 1 or one of the further Claims, **characterized by** upright longitudinal edges (41, 42) with a round cross-section (round edges), particular in the shape of quarter of a circle, the insertion tab (36) extending into the region of the round longitudinal edges (41, 42), in particular as far as the middle of same.

6. The packet according to Claim 1 or one of the further Claims, **characterized in that** upright longitudinal edges (41, 42) are configured bevelled, with preferably two parallel individual edges (43, 44) arranged at a spacing from one another (octagonal form), the insertion tab (36) extending into the region of the bevelled longitudinal edges (41, 42), preferably as far as the middle between the individual edges (43, 44).

7. The packet according to Claim 1 or one of the further Claims, **characterized in that** end wall (17) is configured double-layered, namely consists of two end flaps (50, 51) overlapping one another over their whole surface and **in that** the lid end wall (22) is correspondingly configured double-layered and the line joint (31) formed by the embossed lines extends over both end flaps (50, 51).

8. A blank made of foldable packaging material, in particular (thin) cardboard, for the production of packets according to one or more of the Claims 1 to 7, **characterized by** the following features:
a) front wall (12), base wall (16) and rear wall (13) are arranged following one another in the longitudinal direction of the blank and are connected to one another,
b) in the region of front wall (12) and rear wall (13), side flaps (32,33) are arranged to form side walls (14, 15),
c) end flaps (50, 51), whose shape and dimensions correspond to those of the end wall (17), adjoin the free edges of front wall (12) and rear wall (13),
d) line-shaped perforations (45 and 46), namely punched-out lines which are broken up by vestigial connections (47), are applied to side corner regions lying opposite one another,
e) the perforations (45, 46) consist of a limb (56, 57), running at an angle in the region of the front wall (12) or rear wall (13), and of a transverse or rounded limb (58, 59), in each case in the region of a side flap (32, 33),
f) the limbs (56, 57) run at differing angles (52, 52) in the region of front wall (12) and rear wall (13) and are offset in relation to one another such that the outer lid side flap (34) is configured to be longer than the inner lid side flap.

9. The blank according to Claim 8, **characterized in that** corner flaps (55) are arranged only in the region of an inside end flap (51), namely connected with adjacent side flaps (33), while side sections (54) are formed in the region of the outer end flap (50).

10. A blank for an inner wrapping (10) in conjunction with a packet according to one or more of the Claims 1 to 7, **characterized by** the following features:
a) regions for a front surface (60), base surface (61) and rear surface (62) are formed following one another in the region of the longitudinally extended rectangular blank,
b) in the region of front surface (60) and rear surface (62), side folding flaps (67, 68) are formed as the side wrapping of the group of cigarettes,
c) end flaps (65, 66) adjoin narrow ends of front surface (60) and rear surface (62) to cover the cigarettes at their upper ends,
d) cutting lines (63, 64) with vestigial connections (69) are formed on corner regions of the blank lying opposite one another,
e) the cutting lines (63, 64) extend from the free edge of the end flaps (65, 66) to the free edge of the folding flaps (67, 68),
f) in the region of the front surface (60) and rear surface (62) and of the adjacent folding flaps (67, 68), the cutting lines (63, 64) run continuously in a straight line,
g) in the region of the end flaps (65, 66) a transverse limb (70) is formed, offset through 90°.

## Revendications

1. Emballage parallélépipédique rectangle constitué d'une découpe d'une seule pièce en matériau d'emballage rigide pliable tel que carton (mince), de préférence pour cigarettes comme contenu de paquet, comportant un couvercle basculant (18) qui s'étend dans une partie de coin latérale supérieure de la paroi avant (12), de la paroi arrière (13), d'une paroi latérale verticale (14) et d'une paroi frontale (17), une articulation linéaire (31) du couvercle basculant (18), formé d'une paroi latérale à double couche (21), s'étendant dans la zone de la paroi frontale (17), et une languette enfichable (36) étant formée d'une des couches de la paroi latérale (21) du couvercle dans la zone de la paroi latérale (14) et engagée, lorsque le couvercle basculant (18) est fermé, entre le contenu du paquet et la paroi latérale (14), **caractérisé par** les caractéristiques suivantes :
(a) la paroi latérale (14) et la paroi latérale (21) du couvercle sont formées de deux couches, la première par des pattes latérales intérieure et extérieure (32, 33) rabattues l'une sur l'autre et la seconde par des pattes latérales intérieure et extérieure (34, 35) du couvercle,
(b) les pattes latérales (32, 33) sont jointes respectivement à la paroi avant (12) et à la paroi arrière (13) et les pattes latérales (34, 35) du couvercle sont jointes respectivement à la paroi avant (19) et à la paroi arrière (20) du couvercle,
(c) pour la formation de la languette enfichable (36), la patte latérale extérieure (34) du couvercle est relativement plus grande ou plus longue dans la direction de la paroi latérale (14) que la patte latérale intérieure (35) du couvercle.

2. Emballage selon la revendication 1, **caractérisé par le fait que** des limites du couvercle basculant (18) dans la zone de la paroi avant (12) et de la paroi arrière (13), en particulier des bords (29, 30) de la paroi avant (19) et de la paroi arrière (20) du couvercle, s'étendent dans des plans (transversaux) différents, en particulier sous des angles différentes (52, 53), à partir des extrémités de l'articulation linéaire (31).

3. Emballage selon l'une des revendications 1 et 2, **caractérisé par le fait que** la languette enfichable (36) du couvercle basculant (18) est arrondie et présente un côté de fermeture de préférence circulaire (37), et que le patte latérale intérieure (35) du couvercle a une forme différente, en particulier présente un côté de fermeture rectiligne dirigé transversalement (38).

4. Emballage selon la revendication 1 ou une des autres revendications, **caractérisé par le fait que** la paroi latérale (14) forme des contre-côtés supérieurs dirigés transversalement et décalés en hauteur (39, 40) pour les côtés de fermeture (37, 38) de la paroi latérale (21) du couvercle, en particulier de façon telle qu'un contre-côté (39) de la patte latérale extérieure (32) soit décalé vers le bas par rapport au contre-côté (40) de la patte latérale intérieure (33), la patte latérale intérieure (33) formant une saillie (71) pour l'appui de la languette enfichable (36).

5. Emballage selon la revendication 1 ou une des autres revendications, **caractérisé par** des arêtes longitudinales verticales (41, 42) de section ronde, en particulier en forme de quart de cercle (arêtes rondes), la languette enfichable (36) s'étendant jusque dans la zone de ces arêtes longitudinales rondes (41,42), en particulier jusqu'au milieu de celles-ci.

6. Emballage selon la revendication 1 ou une des autres revendications, **caractérisé par le fait que** des arêtes longitudinales verticales (41, 42) sont biseautées et présentent de préférence deux arêtes distinctes parallèles (43, 44) situées à distance l'une de l'autre (forme octogonale), la languette enfichable (36) s'étendant jusque dans la zone de ces arêtes longitudinales biseautées (41, 42), de préférence jusqu'au milieu entre les arêtes distinctes (43, 44).

7. Emballage selon la revendication 1 ou une des autres revendications, **caractérisé par le fait que** la paroi frontale (17) est à double couche, à savoir constituée de deux pattes frontales (50, 51) se recouvrant sur toute leur surface, et que la paroi frontale (22) du couvercle est à double couche de façon correspondante et l'articulation linéaire (31), formée par des lignes de rainage, s'étend sur les deux pattes frontales (50, 51).

8. Découpe en matériau d'emballage pliable, en particulier en carton (mince), pour la fabrication d'emballages selon une ou plusieurs des revendications 1 à 7, **caractérisée par** les caractéristiques suivantes :
a) la paroi avant (12), la paroi de fond (16) et la paroi arrière (13) sont placées les unes à la suite des autres dans la direction longitudinale de la découpe et jointes entre elles,
b) dans la zone de la paroi avant (12) et de la paroi arrière (13) sont placées des pattes latérales (32, 33) pour la formation de parois latérales (14, 15),
c) aux bords libres de la paroi avant (12) et de la paroi arrière (13) se joignent des pattes frontales (50, 51) dont la forme et la dimension correspondent à celles de la paroi frontale (17),
d) dans des zones de coin latérales opposées sont faites des découpures linéaires (45 et 46), plus précisément des coupes de découpage avec interruption par des liaisons restantes (47),
e) les découpures (45, 46) sont constituées d'une branche s'étendant obliquement (56, 57) située dans la zone de la paroi avant (12) et dans celle de la paroi arrière (13) et d'une branche dirigée transversalement ou arrondie (58, 59) située dans la zone de chacune des pattes latérales (32, 33),
f) les branches (56, 57) situées dans la zone de la paroi avant (12) et celle de la paroi arrière (13) s'étendent sous des angles différents (52, 53) et sont décalées l'une de l'autre de façon telle que la patte latérale extérieure (34) du couvercle soit plus longue que l'intérieure.

9. Découpe selon la revendication 8, **caractérisée par le fait que** des pattes de coin (55) sont placées seulement dans la zone d'une patte frontale intérieure (51), à savoir jointes aux pattes latérales voisines (33), tandis que dans la zone de la patte frontale extérieure (50) sont formés des tronçons latéraux (54).

10. Découpe pour une enveloppe intérieure (10) en association avec un emballage selon une ou plusieurs des revendications 1 à 7, **caractérisée par** les caractéristiques suivantes :
a) des zones pour une surface avant (60), une surface de fond (61) et une surface arrière (62) sont formées les unes à la suite des autres dans la zone de la découpe, rectangulaire allongée,
b) dans la zone de la surface avant (60) et de la surface arrière (62) sont formées des pattes latérales (67, 68) pour l'enveloppement latéral du groupe de cigarettes,
c) à des extrémités étroites de la surface avant (60) et de la surface arrière (62) se joignent des pattes frontales (65, 66) pour le recouvrement des cigarettes à leurs extrémités frontales supérieures,
d) dans des zones de coin opposées de la découpe sont formées des lignes de coupe (63, 64) à liaisons restantes (59),
e) les lignes de coupe (63, 64) s'éténdent du bord libre des pattes frontales (65, 66) jusqu'au bord libre des pattes (67, 68),
f) dans la zone de la surface avant (60), de la surface arrière (62) et des pattes contiguës (67, 68), les lignes de coupe (63, 64) s'étendent de manière rectiligne d'un bout à l'autre,
g) dans la zone des pattes frontales (65, 66) est formée une branche dirigée transversalement faisant un angle (70).
